# EUROPÄISCHE PATENTSCHRIFT

(11) **EP 2 609 304 B1**
(45) Veröffentlichungstag und Bekanntmachung des Hinweises auf die Patenterteilung: **05.11.2014**
(21) Anmeldenummer: 11730299.2
(22) Anmeldetag: 07.07.2011
(51) Int. Cl.: F01L 1/344, F01L 1/352

(54) **VENTILTRIEB EINES VERBRENNUNGSKOLBENMOTORS**
VALVE TRAIN OF A COMBUSTION PISTON ENGINE
SYSTÈME DE COMMANDE DE SOUPAPE D'UN MOTEUR À COMBUSTION INTERNE À PISTON

(30) Priorität: 27.08.2010 DE 102010039861
(43) Veröffentlichungstag der Anmeldung: 03.07.2013
(73) Patentinhaber: ZF Friedrichshafen AG, 88038 Friedrichshafen (DE)
(72) Erfinder: RICHTER, Frank, 88094 Oberteuringen (DE); KELLER, Reiner, 78351 Bodman-Ludwigshafen (DE); WANNAGS, Markus, 88097 Eriskirch (DE); IMGRUNT, Ilja, 88045 Friedrichshafen (DE)
(86) Internationale Anmeldenummer: PCT/EP2011/061473
(87) Internationale Veröffentlichungsnummer: WO 2012/025287

(56) Entgegenhaltungen:
- WO-A1-03/095803
- WO-A1-2005/047659
- DE-A1-102008 031 505
- US-A1- 2003 226 534

## Beschreibung

Die Erfindung betrifft einen Ventiltrieb eines Verbrennungskolbenmotors, mit einer ein Überlagerungsgetriebe mit zwei Eingangselementen und einem Ausgangselement umfassenden Stellvorrichtung zur Phasenverstellung einer Nockenwelle gemäß dem Oberbegriff des Patentanspruchs 1.

Aufgrund steigender Anforderungen bezüglich der Leistung, des Drehmoments, des Kraftstoffverbrauchs und des Emissionsverhaltens sind moderne Viertakt-Verbrennungskolbenmotoren fast ausnahmslos mit Stellvorrichtungen zur Phasenverstellung der Einlass- und/oder Auslassnockenwellen versehen, mittels der die Öffnungs- und Schließzeiten der Einlass- und/oder Auslassventile im Wesentlichen drehzahl- und lastabhängig verändert werden können. Durch eine geeignete Phasenverstellung der Einlass- und Auslassnockenwellen sind ein stabiler Leerlauf, ein erhöhtes Drehmoment bei niedrigen Motordrehzahlen, eine erhöhte Maximalleistung und verringerte Schadstoffemissionen im Teillastbetrieb des betreffenden Verbrennungskolbenmotors erreichbar.

Bekannte Stellvorrichtungen zur Phasenverstellung einer Nockenwelle sind als hydraulische Drehsteller oder als elektromechanische Drehsteller ausgebildet, die unmittelbar zwischen der mit einem Ketten- oder Zahnriemenzahnkranz versehenen Nabe und der drehfest mit der Nockenwelle verbundenen Achse des Nockenwellenrades angeordnet sind. Nachteilig an derartigen direkten Drehstellvorrichtungen sind jedoch die durch die geringe Übersetzung bedingten hohen Stellkräfte und der hohe Steuerungsaufwand für die Einstellung eines bestimmten Phasenwinkels.

Zur Verbesserung der Steuerungseigenschaften sind daher Verstellvorrichtungen zur Phasenverstellung einer Nockenwelle vorgeschlagen worden, bei denen im Ventiltrieb zwischen der Kurbelwelle und der Nockenwelle ein mit einem Stellantrieb in Triebverbindung stehendes Überlagerungsgetriebe angeordnet ist. Das Überlagerungsgetriebe weist allgemein zwei Eingangselemente und ein Ausgangselement auf, wobei das erste Eingangselement, z.B. über einen Ketten- oder Zahnriementrieb, mit der Kurbelwelle in Triebverbindung steht, das zweite Eingangselement mit einem steuerbaren Stellantrieb in Verbindung steht, und das Ausgangselement drehfest mit der Nockenwelle verbunden ist.

Als Überlagerungsgetriebe wird bevorzugt ein einfaches Planetengetriebe oder ein aus Komponenten von zwei Planetenradsätzen bestehendes gekoppeltes Planetengetriebe verwendet. Der Stellantrieb kann als ein hilfskraftgesteuerter Drehantrieb, wie z.B. als Elektromotor oder als hydraulischer Drehsteller, oder als eine steuerbare Bremseinrichtung ausgebildet sein.

Eine hinsichtlich ihres Aufbaus und ihrer Steuerbarkeit besonders einfache und kostengünstige Bremseinrichtung ist als eine steuerbare Reibungsbremse ausgebildet, die einen gehäusefesten Elektromagneten mit einem Magnetkörper und einer Magnetspule sowie einen drehfest und axial verschiebbar mit dem zweiten Eingangselement verbundenen und durch das Magnetfeld des Elektromagneten gegen eine gehäusefeste Reibfläche drückbaren Bremsrotor umfasst. Da das zweite Eingangselementen im ungebremsten Zustand schneller als das erste Eingangselement rotieren würde, wird durch die Einstellung eines bestimmten, auf den Bremsrotor und damit auf das zweite Eingangselement wirksamen mittleren Bremsmomentes eine bestimmte Phasenlage der zugeordneten Nockenwelle eingehalten. Ausgehend von dieser Phasenlage der Nockenwelle wird eine Verstellung nach früh durch eine kurzzeitige Erhöhung des Bremsmomentes und nach spät durch eine kurzzeitige Verringerung des Bremsmomentes erreicht.

Eine erste derartige Stellvorrichtung zur Phasenverstellung einer Nockenwelle mit einem Überlagerungsgetriebe und einer mit diesem in Wirkverbindung stehenden Bremseinrichtung ist aus der DE 10 2006 011 806 A1 bekannt. Das Überlagerungsgetriebe dieser Stellvorrichtung ist als ein gekoppeltes Planetengetriebe mit zwei Sonnenrädern mit unterschiedlichen Durchmessern und Zähnezahlen sowie einem mehrere drehbar gelagerte zweistufige Planetenräder tragenden Planetenträger ausgebildet, wobei das erste Eingangselement durch den Planetenträger, das zweite Eingangselement durch das kleinere Sonnenrad, und das Ausgangselement durch das größere Sonnenrad gebildet sind.

Die Bremseinrichtung ist als eine elektromagnetisch steuerbare Reibungsbremse ausgebildet, die einen gehäusefesten Elektromagneten mit einem Magnetkörper und einer Magnetspule sowie einen drehfest und axial verschiebbar mit dem kleineren Sonnenrad verbundenen sowie durch das Magnetfeld des Elektromagneten gegen eine an dem Magnetkörper angeordnete Reibfläche drückbaren Bremsrotor umfasst. Bei abgeschaltetem Elektromagneten wird der scheibenförmige Bremsrotor von einer Feder axial gegen den Planetenträger gedrückt, wodurch mindestens ein Verriegelungselement in eine entsprechende Ausnehmung des Planetenträgers einrastet, wodurch das Planetengetriebe in sich blockiert ist und starr umläuft. Bei eingeschaltetem Elektromagneten wird der Bremsrotor gegen die Rückstellkraft der Feder axial nach außen gegen die Reibfläche des Magnetkörpers gezogen, wodurch die Kopplung zwischen dem kleineren Sonnenrad sowie dem Planetenträger aufgehoben und das kleinere Sonnenrad entsprechend dem wirksamen Bremsmoment abgebremst wird.

Eine hinsichtlich ihres funktionalen Aufbaus weitgehend identische Stellvorrichtung zur Phasenverstellung einer Nockenwelle ist in der DE 10 2006 028 554 A1 beschrieben. Im Unterschied zu der vorgenannten Stellvorrichtung ist das Überlagerungsgetriebe dieser Stellvorrichtung als ein einfaches Planetengetriebe mit einem Sonnenrad, einem mehrere drehbar gelagerte Planetenräder tragenden Planetenträger und einem Hohlrad ausgebildet, wobei das erste Eingangselement durch den Planetenträger, das zweite Eingangselement durch das Sonnenrad und das Ausgangselement durch das Hohlrad gebildet sind.

Eine weitere gattungsgemäße Stellvorrichtung zur Phasenverstellung einer Nockenwelle gemäß der DE 10 2008 043 673 A1 weist dagegen eine inverse Steuerungscharakteristik auf. Das Überlagerungsgetriebe ist wie bei der Stellvorrichtung nach der DE 10 2006 028 554 A1 als ein einfaches Planetengetriebe ausgebildet. Der drehfest und axial verschiebbar auf einer starr mit dem Sonnenrad verbundenen Welle gelagerte Bremsrotor ist dagegen axial außerhalb des Elektromagneten angeordnet und über eine Feder axial gegenüber einer frei drehbar gelagerten Druckscheibe verspannt. Die Druckscheibe ist axial innerhalb des Elektromagneten benachbart zu dem Planetenträger angeordnet und weist Steuernocken zum Eingriff in Ausnehmungen des Planetenträgers und von Steuernasen des Hohlrades auf, wodurch bei abgeschaltetem Elektromagneten eine Verriegelung des Planetenträgers mit dem Hohlrad in einer Notlaufposition erreichbar ist. Außerdem wird der Bremsrotor bei abgeschaltetem Elektromagneten durch die Feder gegen eine gehäusefeste Reibfläche gedrückt. Bei eingeschaltetem Elektromagneten wird die Druckscheibe gegen die Rückstellkraft der Feder axial von dem Planetenträger weggezogen und damit die Verriegelung zwischen dem Planetenträger und dem Hohlrad gelöst. Zugleich wird der Bremsrotor entsprechend der Stärke des Magnetfeldes gegen die Rückstellkraft der Feder axial von der gehäusefesten Reibfläche weggezogen und damit das wirksame Bremsmoment reduziert.

Nachteilig an den bekannten Stellvorrichtungen zur Phasenverstellung einer Nockenwelle ist somit der permanente Energieverbrauch des Elektromagneten während des Betriebs des Verbrennungskolbenmotors und der jeweiligen Stellvorrichtung. Ebenfalls ist bei diesen Stellvorrichtungen jeweils ein relativ starkes Magnetfeld erforderlich, um gegen die Rückstellkraft der Feder ein ausreichend hohes Bremsmoment zum Einstellen und Halten des jeweiligen Phasenwinkels der Nockenwelle zu erzielen.

Vor diesem Hintergrund liegt der Erfindung die Aufgabe zugrunde, einen Ventiltrieb eines Verbrennungskolbenmotors mit einer Stellvorrichtung zur Phasenverstellung einer Nockenwelle der eingangs genannten Art im Hinblick auf einen geringeren Energieverbrauch und einen vereinfachten Aufbau der Stellvorrichtung weiterzubilden.

Diese Aufgabe ist in Verbindung mit den Merkmalen des Oberbegriffs des Anspruchs 1 dadurch gelöst, dass axial benachbart zu dem Bremsrotor ein Permanentmagnet angeordnet ist, durch dessen Magnetfeld der Bremsrotor zur Einstellung eines Basis-Bremsmomentes mit einer entsprechenden Basis-Anpresskraft gegen eine gehäusefeste Reibfläche drückbar ist.

Vorteilhafte Ausgestaltungen und Weiterbildungen des erfindungsgemäßen Ventiltriebs sind Gegenstand der Unteransprüche.

Die Erfindung geht demnach aus von einem an sich bekannten Ventiltrieb eines Verbrennungskolbenmotors, der eine ein Überlagerungsgetriebe mit zwei Eingangselementen und einem Ausgangselement umfassende Stellvorrichtung zur Phasenverstellung einer Nockenwelle aufweist. Das erste Eingangselement steht, z.B. über einen Ketten- oder Zahnriementrieb, mit einer Kurbelwelle in Triebverbindung, das zweite Eingangselement steht mit einer steuerbaren Bremseinrichtung in Wirkverbindung, und das Ausgangselement ist drehfest mit der Nockenwelle verbunden. Die Bremseinrichtung ist als eine elektromagnetisch steuerbare Reibungsbremse ausgebildet, die einen gehäusefesten Elektromagneten mit einem Magnetkörper und einer Magnetspule sowie einen drehfest und axial verschiebbar mit dem zweiten Eingangselement verbundenen sowie durch das Magnetfeld des Elektromagneten gegen eine gehäusefeste Reibfläche drückbaren Bremsrotor umfasst.

Durch die erfindungsgemäße Anordnung eines Permanentmagneten axial benachbart zu dem Bremsrotor wird nun ein weitgehend konstantes Magnetfeld erzeugt, durch das der Bremsrotor bei abgeschaltetem Elektromagneten mit einer bestimmten Basis-Anpresskraft gegen eine gehäusefeste Reibfläche gedrückt und somit ein auf das zweite Eingangselement wirksames Basis-Bremsmoment eingestellt wird. Zur Einstellung eines von diesem Basis-Bremsmoment abweichenden Bremsmoments ist nun nur noch eine Erhöhung oder Verringerung der Basis-Anpresskraft mittels des Elektromagneten erforderlich, was gegenüber den bekannten Stellvorrichtungen einen deutlich geringeren Energieaufwand erfordert.

Der Permanentmagnet ist vorteilhaft derart ausgebildet und angeordnet, dass die Nockenwelle beim Motorstart und bei einem Ausfall der Spannungsversorgung des Elektromagneten und/oder seiner Steuerung durch das eingestellte Basis-Bremsmoment selbsttätig in einer definierten Grundstellung gehalten oder in diese verstellt wird. Hierdurch wird erreicht, dass der Elektromagnet nur zur Verstellung der aktuellen Phasenlage der Nockenwelle eingeschaltet werden muss, und dass auf eine spezielle Sicherheitsvorrichtung (Fail Save), wie eine bei den bekannten Stellvorrichtungen vorgesehene formschlüssige Verriegelung zwischen dem Bremsrotor und dem zweiten Eingangselement des Überlagerungsgetriebes oder zwischen dem ersten Eingangselement und dem Ausgangselement des Überlagerungsgetriebes, verzichtet werden kann.

Im Prinzip könnte der Permanentmagnet radial innerhalb oder außerhalb des Elektromagneten oder auf der von dem Elektromagneten abgewandten Seite axial benachbart zu dem Bremsrotor angeordnet sein. Dies würde jedoch nachteilig zu einem erhöhten Bauaufwand und größeren Abmessungen der Bremseinrichtung führen. Daher ist vorliegend vorgesehen, dass der Permanentmagnet innerhalb des Magnetflusses des Elektromagneten angeordnet ist, so dass der Magnetkörper des Elektromagneten und der angrenzende Abschnitt des Bremsrotors zur Bildung eines geschlossenen Magnetflusskreises des Permanentmagneten genutzt wird. Zudem wird hierdurch die Überlagerung der Magnetfelder beider Magnete und somit die Steuerbarkeit des resultierenden Bremsmomentes verbessert.

Eine derartige Anordnung des Permanentmagneten kann zweckmäßig derart realisiert sein, dass der Permanentmagnet ringförmig ausgebildet ist und eine axiale Ausrichtung seiner Pole (N, S) aufweist, sowie in einer entsprechenden radial inneren oder äußeren Ausnehmung des Magnetkörpers des Elektromagneten angeordnet ist.

Alternativ dazu ist es auch möglich, dass der Permanentmagnet ringförmig ausgebildet ist und eine radiale Ausrichtung seiner Pole (N, S) aufweist, sowie in einer entsprechenden axial äußeren, d.h. auf der dem Bremsrotor abgewandten Seite angeordneten Ausnehmung des Magnetkörpers des Elektromagneten angeordnet ist.

Die Verstellung des Phasenwinkels der Nockenwelle erfolgt nun auf einfache Weise dadurch, dass das Magnetfeld des Permanentmagneten zur Erhöhung des auf den Bremsrotor wirksamen Bremsmomentes, d.h. zur Verstellung der Nockenwelle in Richtung früh, mittels einer geeigneten Steuerungsvorrichtung durch eine gleichgerichtete Polung des Elektromagneten verstärkt und zur Verringerung des auf den Bremsrotor wirksamen Bremsmomentes, d.h. zur Verstellung der Nockenwelle in Richtung spät, durch eine entgegengerichtete Polung des Elektromagneten abgeschwächt wird.

Zur Absicherung gegen Montagefehler der Stelleinrichtung und gegen einen übermäßigen Verschleiß an der gehäusefesten Bremsfläche und an dem Bremsrotor können zwischen dem ersten Eingangselement und dem Ausgangselement des Überlagerungsgetriebes wirksame Endanschläge zur Begrenzung des Verstellbereichs der Phasenverstellung der Nockenwelle auf einen zulässigen Phasenwinkelbereich vorgesehen sein.

Zur Verdeutlichung der Erfindung ist der Beschreibung eine Zeichnung mit Ausführungsbeispielen beigefügt. In dieser zeigt
- Fig. 1: einen Ausschnitt eines Ventiltriebs mit einer erfindungsgemäßen Stellvorrichtung zur Phasenverstellung einer Nockenwelle in einem Längsmittelschnitt, und
- Fig. 2: eine zweite Variante der erfindungsgemäßen Stellvorrichtung zur Phasenverstellung einer Nockenwelle nach Fig. 1.

Ein in Fig. 1 ausschnittweise abgebildeter Ventiltrieb eines Verbrennungskolbenmotors ist mit einer Stellvorrichtung 1 zur Phasenverstellung einer Nockenwelle 2 versehen, die ein Überlagerungsgetriebe 3 mit zwei Eingangselementen 4, 5 und einem Ausgangselement 6 sowie eine steuerbare Bremseinrichtung 7 umfasst. Vorliegend ist das Überlagerungsgetriebe 3 beispielhaft als ein einfaches Planetengetriebe 8 mit einem Sonnenrad 9, einem mehrere drehbar gelagerte Planetenräder 10 tragenden Planetenträger 11 und einem Hohlrad 12 ausgebildet. Der Planetenträger 11 bildet das erste Eingangselement 4 und ist mit einem Kettenzahnkranz 13 versehen, über den mittels einer nicht abgebildeten Steuerkette eine formschlüssige Triebverbindung mit der Kurbelwelle des Verbrennungskolbenmotors besteht. Das Sonnenrad 9 bildet das zweite Eingangselement 5, das mit der Bremseinrichtung 7 in Wirkverbindung steht. Das Hohlrad 12 bildet das Ausgangselement 6 und ist über mehrere Schrauben 14 starr mit der Nockenwelle 2 verbunden.

Die Bremseinrichtung 7 ist als eine elektromagnetisch steuerbare Reibungsbremse 15 ausgebildet und umfasst einen gehäusefesten Elektromagneten 16 mit einem im Querschnitt U-förmigen und aus einem ferromagnetischen Material bestehenden Magnetkörper 17 und einer Magnetspule 18 sowie einen über eine Innenaxialverzahnung 19 drehfest und axial verschiebbar auf der axial verlängerten Außenverzahnung 20 des Sonnenrades 9 gelagerten Bremsrotor 21. Zumindest im an den Magnetkörper 17 angrenzenden Bereich besteht der Bremsrotor 21 aus einem ferromagnetischen Material, so dass dieser bei eingeschaltetem Elektromagneten 16 durch das erzeugte Magnetfeld axial gegen Reibflächen 22 des Magnetkörpers 17 gedrückt und somit ein auf das Sonnenrad 9 wirksames Bremsmoment erzeugt wird.

Erfindungsgemäß ist nun ein Permanentmagnet 23 vorgesehen, der vorliegend ringförmig ausgebildet ist, eine axiale Ausrichtung der Pole N, S aufweist, und in einer entsprechenden radial äußeren Ausnehmung 24 des Magnetkörpers 17 des Elektromagneten 16 angeordnet ist. Hierdurch ist der Permanentmagnet 23 innerhalb des Magnetflusses des Elektromagneten 16 angeordnet, wodurch zum einen die Überlagerung der Magnetfelder beider Magnete 16, 23 verbessert und zum anderen die gemeinsame Nutzung des Magnetkörpers 17 zur Verstärkung des Magnetfeldes und dessen Reibflächen 22 zur Abbremsung des Bremsrotors 21 durch beide Magnete 16, 23 ermöglicht wird.

Die vorteilhafte Funktion der erfindungsgemäßen Stellvorrichtung 1 besteht darin, dass durch den Permanentmagneten 23 und somit ohne Energieaufwand ein konstantes Magnetfeld erzeugt wird, durch das der Bremsrotor 21 gegen die Reibflächen 22 des Magnetkörpers 17 gedrückt und somit ein auf das Sonnenrad 9 des Überlagerungsgetriebes 3 wirksames Basis-Bremsmoment erzeugt wird.

Der Permanentmagnet 23 ist bevorzugt derart dimensioniert, dass das die Nockenwelle 2 beim Motorstart und bei einem Ausfall der Spannungsversorgung des Elektromagneten 16 und/oder seiner Steuerung durch das eingestellte Basis-Bremsmoment selbsttätig in einer definierten Grundstellung gehalten oder in diese verstellt wird. Dadurch kann auf eine bei den bekannten Stellvorrichtungen jeweils vorgesehene formschlüssige Verriegelung zwischen dem Bremsrotor 21 und dem Planetenträger 11 bzw. zwischen dem Planetenträger 11 und dem Hohlrad 12 verzichtet werden, was mit einem Bauraumgewinn und mit Kosteneinsparungen verbunden ist.

Zur Verstellung der Phasenlage der Nockenwelle 2 wird das Magnetfeld des Permanentmagneten 23 zur Erhöhung des auf den Bremsrotor 21 wirksamen Bremsmomentes, d.h. zur Verstellung der Nockenwelle 2 in Richtung früh, durch eine gleichgerichtete Polung des Elektromagneten 16 verstärkt und zur Verringerung des auf den Bremsrotor 21 wirksamen Bremsmomentes, d.h. zur Verstellung der Nockenwelle 2 in Richtung spät, durch eine entgegengerichtete Polung des Elektromagneten 16 abgeschwächt. Durch die Verstellung des auf den Bremsrotor 21 wirksamen Bremsmomentes relativ zu dem durch den Permanentmagneten 23 erzeugten Basis-Bremsmomentes ist der Energieverbrauch des Elektromagneten 16 gegenüber den bekannten Stellvorrichtungen deutlich niedriger, und die Steuerbarkeit des Bremsmomentes durch eine erhöhte Dynamik verbessert.

Eine in Fig. 2 abgebildete zweite Variante der erfindungsgemäßen Stellvorrichtung 1 zur Phasenverstellung einer Nockenwelle 2 unterscheidet sich von der in Fig. 1 abgebildeten Variante nur dadurch, dass der ringförmig ausgebildete Permanentmagnet 23' nunmehr eine radiale Ausrichtung seiner Pole (N, S) aufweist und in einer entsprechenden axial äußeren, d.h. auf der von dem Bremsrotor 21 abgewandten Seite angeordneten Ausnehmung 24' des Magnetkörpers 17 des Elektromagneten 16 angeordnet ist.

### Bezugszeichen

- 1: Stellvorrichtung
- 2: Nockenwelle
- 3: Überlagerungsgetriebe
- 4: Erstes Eingangselement
- 5: Zweites Eingangselement
- 6: Ausgangselement
- 7: Bremseinrichtung
- 8: Planetengetriebe
- 9: Sonnenrad
- 10: Planetenrad
- 11: Planetenträger
- 12: Hohlrad
- 13: Kettenzahnkranz
- 14: Schraube
- 15: Reibungsbremse
- 16: Elektromagnet
- 17: Magnetkörper
- 18: Magnetspule
- 19: Innenverzahnung
- 20: Außenverzahnung
- 21: Bremsrotor
- 22: Reibfläche
- 23, 23': Permanentmagnet
- 24, 24': Ausnehmung
- N: Pol von Permanentmagnet
- S: Pol von Permanentmagnet

## Patentansprüche

1. Ventiltrieb eines Verbrennungskolbenmotors, mit einer ein Überlagerungsgetriebe (3) mit zwei Eingangselementen (4, 5) und einem Ausgangselement (6) umfassenden Stellvorrichtung (1) zur Phasenverstellung einer Nockenwelle (2), deren erstes Eingangselement (4) mit einer Kurbelwelle in Triebverbindung steht, deren zweites Eingangselement (5) mit einer steuerbaren Bremseinrichtung (7) in Wirkverbindung steht, und deren Ausgangselement (6) drehfest mit der Nockenwelle (2) verbunden ist, wobei die Bremseinrichtung (7) als eine elektromagnetisch steuerbare Reibungsbremse (15) ausgebildet ist, die einen gehäusefesten Elektromagneten (16) mit einem Magnetkörper (17) und einer Magnetspule (18) sowie einen drehfest und axial verschiebbar mit dem zweiten Eingangselement (5) verbundenen und durch das Magnetfeld des Elektromagneten (16) gegen eine gehäusefeste Reibfläche (22) drückbaren Bremsrotor (21) umfasst, **dadurch gekennzeichnet, dass** axial benachbart zu dem Bremsrotor (21) ein Permanentmagnet (23, 23') angeordnet ist, durch dessen Magnetfeld der Bremsrotor (21) zur Einstellung eines Basis-Bremsmomentes mit einer entsprechenden Basis-Anpresskraft gegen eine gehäusefeste Reibfläche (22) drückbar ist.

2. Ventiltrieb nach Anspruch 1, **dadurch gekennzeichnet, dass** der Permanentmagnet (23, 23') derart ausgebildet und angeordnet ist, dass die Nockenwelle (2) beim Motorstart und bei einem Ausfall der Spannungsversorgung des Elektromagneten (16) und/oder seiner Steuerung durch das eingestellte Basis-Bremsmoment selbsttätig in einer definierten Grundstellung gehalten oder in diese verstellt wird.

3. Ventiltrieb nach Anspruch 1 oder 2, **dadurch gekennzeichnet, dass** der Permanentmagnet (23, 23') innerhalb des Magnetflusses des Elektromagneten (16) angeordnet ist.

4. Ventiltrieb nach Anspruch 3, **dadurch gekennzeichnet, dass** der Permanentmagnet (23) ringförmig ausgebildet ist und eine axiale Ausrichtung seiner Pole (N, S) aufweist, sowie in einer entsprechenden radial inneren oder äußeren Ausnehmung (24) des Magnetkörpers (17) des Elektromagneten (16) angeordnet ist.

5. Ventiltrieb nach Anspruch 3, **dadurch gekennzeichnet, dass** der Permanentmagnet (23') ringförmig ausgebildet ist und eine radiale Ausrichtung seiner Pole (N, S) aufweist, sowie in einer entsprechenden axial äußeren Ausnehmung (24') des Magnetkörpers (17) des Elektromagneten (16) angeordnet ist.

6. Ventiltrieb nach wenigstens einem der Ansprüche 1 bis 5, **dadurch gekennzeichnet, dass** das Magnetfeld des Permanentmagneten (23, 23') zur Erhöhung des auf den Bremsrotor (21) wirksamen Bremsmomentes mittels einer Steuerungsvorrichtung durch eine gleichgerichtete Polung des Elektromagneten (16) verstärkbar und zur Reduzierung des auf den Bremsrotor (21) wirksamen Bremsmomentes durch eine entgegengerichtete Polung des Elektromagneten (16) verringerbar ist.

7. Ventiltrieb nach wenigstens einem der Ansprüche 1 bis 6, **dadurch gekennzeichnet, dass** zwischen dem ersten Eingangselement (4) und dem Ausgangselement (6) des Überlagerungsgetriebes (3) wirksame Endanschläge zur Begrenzung des Verstellbereichs der Phasenverstellung der Nockenwelle (2) auf einen zulässigen Phasenwinkelbereich vorgesehen sind.

## Claims

1. Valve train of a combustion piston engine, having an actuating apparatus (1), which comprises a variable-ratio gear mechanism (3) having two input elements (4, 5) and one output element (6), for phase adjustment of a camshaft (2), the first input element (4) of the said actuating apparatus being connected in a driving manner to a crankshaft, and the second input element (5) of the said actuating apparatus being operatively connected to a controllable brake device (7), and the output element (6) of the said actuating apparatus being connected to the camshaft (2) in a rotationally fixed manner, wherein the brake device (7) is designed as an electromagnetically controllable friction brake (15) which comprises a solenoid (16) which is fixed to the housing and has a magnet body (17) and a magnet coil (18), and also comprises a brake rotor (21) which is connected in a rotationally fixed and axially movable manner to the second input element (5) and can be pushed by the magnetic field of the solenoid (16) against a friction surface (22) which is fixed to the housing, **characterized in that** a permanent magnet (23, 23') is arranged axially adjacent to the brake rotor (21), it being possible for the brake rotor (21) to be pushed at a corresponding base pressing force against a friction surface (22), which is fixed to the housing, by the magnetic field of the said permanent magnet, to set a base braking torque.

2. Valve train according to Claim 1, **characterized in that** the permanent magnet (23, 23') is designed and arranged in such a way that the camshaft (2) is held in a defined basic position or moved to the said defined basic position automatically by the set base braking torque when the motor is started and in the event of a failure in the voltage supply to the solenoid (16) and/or the control means of the said solenoid.

3. Valve train according to Claim 1 or 2, **characterized in that** the permanent magnet (23, 23') is arranged within the magnetic flux of the solenoid (16).

4. Valve train according to Claim 3, **characterized in that** the permanent magnet (23) is of annular design and has an axial orientation of its poles (N, S), and also is arranged in a corresponding radially inner or outer recess (24) in the magnet body (17) of the solenoid (16).

5. Valve train according to Claim 3, **characterized in that** the permanent magnet (23') is of annular design and has a radial orientation of its poles (N, S), and also is arranged in a corresponding axially outer recess (24') in the magnet body (17) of the solenoid (16).

6. Valve train according to at least one of Claims 1 to 5, **characterized in that** the magnetic field of the permanent magnet (23, 23') can be intensified in order to increase the braking torque, which acts on the brake rotor (21), by means of a control apparatus by the solenoid (16) being polarized in the same direction, and can be reduced in order to reduce the braking torque, which acts on the brake rotor (21), by the solenoid (16) being polarized in the opposite direction.

7. Valve train according to at least one of Claims 1 to 6, **characterized in that** end stops which act between the first input element (4) and the output element (6) of the variable-ratio gear mechanism (3) are provided for limiting the adjustment range of the phase adjustment of the camshaft (2) to a permissible phase angle range.

## Revendications

1. Système de commande de soupape d'un moteur à combustion interne à piston, comprenant un dispositif de commande (1) comprenant une transmission à superposition (3) avec deux éléments d'entrée (4, 5) et un élément de sortie (6), pour le réglage de phase d'un arbre à came (2), dont le premier élément d'entrée (4) est en liaison d'entraînement avec un vilebrequin, dont le deuxième élément d'entrée (5) est en liaison fonctionnelle avec un dispositif de frein commandable (7) et dont l'élément de sortie (6) est connecté de manière solidaire en rotation à l'arbre à came (2), le dispositif de frein (7) étant réalisé sous forme de frein à friction (15) à commande électromagnétique, qui comprend un électroaimant fixé au boîtier (16) avec un corps magnétique (17) et une bobine magnétique (18) ainsi qu'un rotor de frein (21) connecté de manière solidaire en rotation et de manière déplaçable axialement au deuxième élément d'entrée (5) et pouvant être pressé par le champ magnétique de l'électroaimant (16) contre une surface de friction fixée au boîtier (22), **caractérisé en ce qu'**un aimant permanent (23, 23') est disposé axialement à côté du rotor de frein (21), le rotor de frein (21) pouvant être pressé par son champ magnétique contre une surface de friction fixée au boîtier (22) en vue d'ajuster un couple de freinage de base, avec une force de pressage de base correspondante.

2. Système de commande de soupape selon la revendication 1, **caractérisé en ce que** l'aimant permanent (23, 23') est réalisé et disposé de telle sorte que l'arbre à came (2), lors du démarrage du moteur et en cas de panne de l'alimentation en tension de l'électroaimant (16) et/ou de sa commande, soit maintenu automatiquement dans une position de base définie ou déplacé dans celle-ci par le couple de freinage de base ajusté.

3. Système de commande de soupape selon la revendication 1 ou 2, **caractérisé en ce que** l'aimant permanent (23, 23') est disposé à l'intérieur du flux magnétique de l'électroaimant (16).

4. Système de commande de soupape selon la revendication 3, **caractérisé en ce que** l'aimant permanent (23) est réalisé sous forme annulaire et présente une orientation axiale de ses pôles (N, S), et est disposé dans un évidement correspondant radialement intérieur ou extérieur (24) du corps magnétique (17) de l'électroaimant (16).

5. Système de commande de soupape selon la revendication 3, **caractérisé en ce que** l'aimant permanent (23') est réalisé sous forme annulaire et présente une orientation radiale de ses pôles (N, S) et est disposé dans un évidement correspondant axialement extérieur (24') du corps magnétique (17) de l'électroaimant (16).

6. Système de commande de soupape selon au moins l'une quelconque des revendications 1 à 5, **caractérisé en ce que** le champ magnétique de l'aimant permanent (23, 23') peut être accru pour augmenter le couple de freinage agissant sur le rotor de frein (21) au moyen d'un dispositif de commande par une polarité de l'électroaimant (16) dans le même sens et peut être réduit pour réduire le couple de freinage agissant sur le rotor de frein (21) par une polarité opposée de l'électroaimant (16).

7. Système de commande de soupape selon au moins l'une quelconque des revendications 1 à 6, **caractérisé en ce que** des butées de fin de course agissant entre le premier élément d'entrée (4) et l'élément de sortie (6) de la transmission à superposition (3) sont prévues pour limiter la plage de réglage du réglage de phase de l'arbre à came (2) à une plage d'angles de phase admissible.
